# EUROPÄISCHE PATENTANMELDUNG

(11) **EP 4 729 719 A1**
(43) Veröffentlichungstag der Anmeldung: **22.04.2026**
(21) Anmeldenummer: 24207550.5
(22) Anmeldetag: 18.10.2024
(51) Int. Cl.: E05B 1/00, E05B 41/00, E05B 47/06, E05B 55/00, E05B 65/44

(54) **SCHLOSS FÜR EIN MÖBELSTÜCK**

(71) Anmelder: Stiwa Advanced Products GmbH, 4851 Gampern (AT)
(72) Erfinder: SONNLEITNER, Johannes, 3352 St. Peter in der Au (AT); HASLINGER, Josef, 4844 Regau (AT)
(74) Vertreter: Burger, Hannes Alfred

(57) **Zusammenfassung**

Die Erfindung betrifft ein Schloss (2) umfassend:
- einen Grundkörper (8);
- einen Schlossriegel (12), wobei der Schlossriegel (12) zwischen einer Offenstellung (38) und einer Verriegelungsstellung (39) entlang einer Verschiebeachse (40) linear verschiebbar im Grundkörper (8) aufgenommen ist;
- ein Sperrelement (22), wobei das Sperrelement (22) zwischen einer Freigabestellung (41) und einer Sperrstellung (42) beweglich im Grundkörper (8) aufgenommen ist, wobei das Sperrelement (22) in der Sperrstellung (42) den Schlossriegel (12) mechanisch gegen ein Verschieben von der Verriegelungsstellung (39) in die Offenstellung (38) blockiert;
- eine Antriebsvorrichtung (23) zum Bewegen des Sperrelementes (22) zwischen der Freigabestellung (41) und einer Sperrstellung (42);
- ein Elektroniksystem (26) zum Versorgen der Antriebsvorrichtung (23) mit Antriebsenergie und zum Steuern der Antriebsvorrichtung (23), wobei das Elektroniksystem (26) zur ausschließlich kontaktlosen Versorgung durch externe Energie mittels eines externen Elektronikgerätes (31) ausgebildet ist.

## Beschreibung

Die Erfindung betrifft ein Schloss, insbesondere Möbelschloss, sowie ein mit dem Schloss ausgestattetes Möbelstück, sowie ein Verfahren zum Betreiben des Schlosses.

Aus der EP3876208A1 und der EP2592601B1 sind elektronische Schlösser bekannt.

Die aus der EP3876208A1 und der EP2592601B1 bekannten Schlösser weisen den Nachteil auf, dass sie komplex in deren Herstellung und in deren Funktion sind. Besonders für Möbelstücke eignen sich die Schlösser nicht.

Aufgabe der vorliegenden Erfindung war es, die Nachteile des Standes der Technik zu überwinden und ein einfaches Schloss zu schaffen, sowie eine bevorzugte Verwendung und ein Verfahren zum Betreiben des Schlosses anzugeben.

Diese Aufgabe wird durch eine Vorrichtung und ein Verfahren gemäß den Ansprüchen gelöst.

Erfindungsgemäß ist ein Schloss, insbesondere Möbelschloss vorgesehen. Das Schloss umfasst:
- einen Grundkörper;
- einen Schlossriegel, wobei der Schlossriegel zwischen einer Offenstellung und einer Verriegelungsstellung entlang einer Verschiebeachse linear verschiebbar im Grundkörper aufgenommen ist, wobei der Schlossriegel eine Riegelnase aufweist, welche zum formschlüssigen Zusammenwirken mit einem Schlossgegenstück ausgebildet ist, insbesondere dass der Schlossriegel an einer Betätigungsseite des Grundkörpers zur direkten Betätigung durch einen Benutzer zugänglich ist;
- ein Sperrelement, wobei das Sperrelement zwischen einer Freigabestellung und einer Sperrstellung beweglich im Grundkörper aufgenommen ist, wobei das Sperrelement in der Sperrstellung den Schlossriegel mechanisch gegen ein Verschieben von der Verriegelungsstellung in die Offenstellung blockiert;
- eine Antriebsvorrichtung zum Bewegen des Sperrelementes zwischen der Freigabestellung und einer Sperrstellung;
- ein Elektroniksystem zum Versorgen der Antriebsvorrichtung mit Antriebsenergie und zum Steuern der Antriebsvorrichtung, wobei das Elektroniksystem zur ausschließlich kontaktlosen Versorgung durch externe Energie mittels eines externen Elektronikgerätes ausgebildet ist.

Das erfindungsgemäße Schloss bringt den Vorteil mit sich, dass es einen einfachen Aufbau aufweist. Das Schloss kann somit in einer Serienfertigung einfach und kostengünstig hergestellt werden. Darüber hinaus kann das erfindungsgemäße Schloss ohne bestehende Infrastruktur, wie etwa Datenkommunikationsleitungen oder Stromversorgungsleitungen einfach erstausgerüstet bzw. nachgerüstet werden.

Weiters kann vorgesehen sein, dass der Schlossriegel im Grundkörper geführt ist. Hierbei kann vorgesehen sein, dass der Schlossriegel und der Grundkörper zumindest abschnittsweise formkomplementär ausgebildet sind. Insbesondere kann vorgesehen sein, dass der Schlossriegel mittels einer Gleitführung im Grundkörper geführt ist.

Weiters kann es zweckmäßig sein, wenn der Grundkörper einen Halteflansch aufweist und wenn der Grundkörper einen Hauptabschnitt aufweist, wobei der Halteflansch gegenüber dem Hauptabschnitt vorragend ausgebildet ist, wobei der Hauptabschnitt zum Einsetzen in eine Ausnehmung einer Möbelstücktür eines Möbelstückes ausgebildet ist und dass ein Gegenhalter ausgebildet ist, wobei das Möbelstück im verbauten Zustand zwischen dem Halteflansch und dem Gegenhalter geklemmt ist. Dies bringt den Vorteil mit sich, dass durch diese Maßnahme das Schloss einfach in die Möbelstücktür des Möbelstückes eingesetzt werden kann.

Insbesondere kann vorgesehen sein, dass die Ausnehmung in der Möbelstücktür des Möbelstückes als Durchgangsöffnung ausgebildet ist. Weiters kann vorgesehen sein, dass die Ausnehmung der Möbelstücktür des Möbelstückes einen im Wesentlichen rechteckigen Querschnitt aufweist. Die Ecken können hierbei mit einem Rundungsradius abgerundet sein.

Weiters kann vorgesehen sein, dass der Grundkörper ein Basisteil und ein Deckelteil umfasst, wobei das Basisteil und das Deckelteil mittels einer formschlüssigen Verbindung, insbesondere mittels einer Rastnase miteinander gekoppelt sind.

Weiters kann vorgesehen sein, dass die Einzelteile des Grundkörpers jeweils durch ein Kunststoffteil gebildet sind. Weiters kann vorgesehen sein, dass die Einzelteile des Grundkörpers jeweils als Spritzgussteil ausgebildet sind. Dies bringt den Vorteil mit sich, dass durch diese Maßnahme die Haltbarkeit des Schosses verbessert werden kann.

Weiters kann vorgesehen sein, dass an der Betätigungsseite des Grundkörpers eine Abdeckplatte angeordnet ist. Durch diese Maßnahme ist ein einfacher Zusammenbau des Schlosses möglich und kann die Haltbarkeit des Schlosses erhöht werden.

Weiters kann vorgesehen sein, dass der Hauptabschnitt als Gehäuse ausgebildet ist, welches zur Aufnahme weiterer Bauteile dient. Dies bringt den Vorteil mit sich, dass die weiteren Bauteile direkt ins Gehäuse integriert werden können.

Ferner kann vorgesehen sein, dass der Grundkörper an der Betätigungsseite eine Betätigungsöffnung aufweist, wobei der Schlossriegel durch die Betätigungsöffnung hindurch zugänglich ist, wobei der Schlossriegel eine Betätigungsfläche zur Betätigung durch einen Benutzer aufweist. Dies bringt den Vorteil mit sich, dass durch diese Maßnahme der Schlossriegel einfach durch den Benutzer gegriffen und betätigt werden kann.

Insbesondere kann vorgesehen sein, dass die Betätigungsfläche am Schlossriegel im Bereich einer Vertiefung am Schlossriegel ausgebildet ist. Dadurch kann der Schlossriegel einfach gegriffen und betätigt werden. Die Vertiefung kann sogar eine Hinterschneidung aufweisen und somit höhlenartig ausgebildet sein, um das Greifgefühl weiter zu verbessern und mittels des Schlossriegels gleichzeitig ein Öffnen der Möbelstücktür zu ermöglichen. Insbesondere kann durch diese Maßnahme nicht nur eine Kraft entlang der Verschiebeachse auf den Schlossriegel aufgebracht werden, sondern auch quer zur Verschiebeachse.

Insbesondere kann vorgesehen sein, dass der Schlossriegel durch den Benutzer einfach zwischen der Offenstellung und der Verriegelungsstellung verschoben werden kann, wenn das Sperrelement in seiner Freigabestellung positioniert ist. Bei einem in der Freigabestellung positionierten Sperrelement kann der Schlossriegel somit zum Halten der Möbelstücktür in ihrer Geschlossenstellung dienen. Bei Betätigung des Schlossriegels kann die Möbelstücktür einfach geöffnet werden. Erst wenn ein Versperren der Möbelstücktür notwendig ist, kann das Sperrelement mittels der Antriebsvorrichtung unter Zuhilfenahme des Elektroniksystems von der Freigabestellung in die Sperrstellung überführt werden, um den Schlossriegel in der Verriegelungsstellung zu arretieren und somit ein unterwünschtes Öffnen der Möbelstücktür zu unterbinden.

Darüber hinaus kann vorgesehen sein, dass der Schlossriegel mehrteilig ausgebildet ist und einen Betätigungsteil und einen Riegelteil umfasst, wobei die Riegelnase am Riegelteil angeordnet ist und die Betätigungsfläche am Betätigungsteil angeordnet ist, wobei der Betätigungsteil und der Riegelteil formschlüssig miteinander gekoppelt sind. Dies bringt den Vorteil mit sich, dass durch diese Maßnahme der Schlossriegel einfach in den Grundkörper eingesetzt werden kann. Darüber hinaus kann durch diese Maßnahme der Schlossriegel einfach und kostengünstig hergestellt werden.

Weiters kann vorgesehen sein, dass die Einzelteile des Schlossriegels jeweils durch ein Kunststoffteil gebildet sind. Weiters kann vorgesehen sein, dass die Einzelteile des Schlossriegels jeweils als Spritzgussteil ausgebildet sind.

Vorteilhaft ist auch eine Ausprägung, gemäß welcher vorgesehen sein kann, dass die Antriebsvorrichtung als Drehmotor ausgebildet ist und das Sperrelement zwischen der Freigabestellung und der Sperrstellung um eine Schwenkachse schwenkbar ist, wobei die Schwenkachse des Sperrelementes parallel zur Verschiebeachse angeordnet ist. Dies bringt den Vorteil mit sich, dass eine derartig ausgebildete Antriebsvorrichtung einen einfachen und zugleich robusten Aufbau aufweisen kann. Darüber hinaus kann eine derart ausgebildet Antriebsvorrichtung eine ausreichend kleine Bauweise aufweisen. Darüber hinaus kann bei einer derart ausgebildeten Antriebsvorrichtung die Antriebsenergie möglichst gering gehalten werden.

Insbesondere kann vorgesehen sein, dass der Massenschwerpunkt des Sperrelementes auf der Schwenkachse liegt oder möglichst nahe an der Schwenkachse angeordnet ist. Dadurch kann erreicht werden, dass die notwendige Antriebsenergie weiter reduziert werden kann.

Gemäß einer Weiterbildung ist es möglich, dass das Sperrelement in der Freigabestellung an einem ersten Endanschlag anliegt und in der Sperrstellung an einem zweiten Endanschlag anliegt und dass kein Sensor ausgebildet ist, mit welchem die Position des Sperrelementes erfassbar ist. Dies bringt den Vorteil mit sich, dass durch diese Maßnahme die Anzahl an elektronischen Komponenten im Schloss möglichst gering gehalten werden kann, sodass zum einen die Fehleranfälligkeit des Schlosses möglichst gering gehalten werden kann und darüber hinaus der Betrieb des Schlosses mit möglichst wenig elektrischer Energie erfolgt. Die Endanschläge können direkt am Sperrelement ausgebildet sein. Als Gegenelement für die Endanschläge können entsprechende Flächen im Grundkörper dienen.

Insbesondere kann vorgesehen, dass das Sperrelement einfach weiter an den ersten Endanschlag angedrückt wird, wenn sich beispielsweise das Sperrelement bereits in der Freigabestellung befindet und am ersten Endanschlag anliegt und ein weiterer Freigabevorgang erfolgt. Somit ist es nicht notwendig die Stellung des Sperrelementes zu kennen bzw. zu erfassen.

Insbesondere kann vorgesehen sein, dass das Drehmoment der Antriebsvorrichtung so gewählt ist, dass bei maximal möglichem Drehmoment der Antriebsvorrichtung und einem sich bereits in der Freigabestellung oder in der Sperrstellung befindlichen Sperrelement es zu keiner Beschädigung eines der Komponenten des Schlosses kommt, wenn das Sperrelement mittels der Antriebsvorrichtung weiter an den Endanschlag gedrückt wird.

Durch die geringe Energiemenge, welche im Elektroniksystem vorgehalten wird bzw. gespeichert ist, kann es auch zu keiner Überhitzung der Antriebsvorrichtung kommen.

Ferner kann es zweckmäßig sein, wenn das Sperrelement eine Anzeigefläche aufweist, wobei die Anzeigefläche derart am Sperrelement angeordnet ist, dass die Anzeigefläche von der Betätigungsseite des Grundkörpers sichtbar ist, wenn das Sperrelement in die Sperrstellung positioniert ist. Dies bringt den Vorteil mit sich, dass durch diese Maßnahme einfach der Zustand des Schlosses überprüft werden kann, um unnötige Betätigungen der Antriebsvorrichtung, insbesondere wenn sich das Sperrelement bereits in der gewünschten Stellung befindet, zu vermeiden. Somit kann durch diese Maßnahme das Benutzererlebnis verbessert werden und die Lebensdauer des Schlosses weiter erhöht werden.

Darüber hinaus kann vorgesehen sein, dass das Elektroniksystem zum Empfang von externer Energie und zum Empfang von Steuerbefehlen mittels NFC ausgebildet ist, wobei das Elektroniksystem ein Empfangsmodul mit einer Antenne und einem Schwingkreis zur drahtlosen Energieversorgung und Kommunikation mit einem externen Elektronikgerät aufweist, und dass das Elektroniksystem einen Mikrocontroller aufweist, wobei das Empfangsmodul mittels Leitungen mit dem Mikrocontroller gekoppelt ist und dass der Mikrocontroller mittels Leitungen mit der Antriebsvorrichtung gekoppelt ist. Dies bringt den Vorteil mit sich, dass durch diese Maßnahme das Schloss mit handelsüblichen externen Elektronikgeräten, wie etwa mit NFC ausgerüsteten Smartphones, betätigt werden kann. Leitungen im Sinne dieses Dokumentes können Drähte sein. Leitungen im Sinne dieses Dokumentes können auch sonstige leitende Elemente sein.

Weiters kann vorgesehen sein, dass das Empfangsmodul in einer Empfangsmodulausnehmung im Grundkörper aufgenommen ist, wobei die Empfangsmodulausnehmung an der Betätigungsseite des Grundkörpers ausgebildet ist.

Weiters kann vorgesehen sein, dass das Empfangsmodul von der Abdeckplatte abgedeckt ist. Insbesondere kann vorgesehen sein, dass die Abdeckplatte aus einem für elektromagnetische Wellen leitenden bzw. leicht durchlässigen Werkstoff gebildet ist. Insbesondere kann vorgesehen sein, dass die Abdeckplatte aus Kunststoff gebildet ist. Alternativ kann vorgesehen sein, dass die Abdeckplatte aus Glas gebildet ist.

Weiters kann es zweckmäßig sein, wenn im Elektroniksystem ein Kurzzeitenergiespeicher ausgebildet ist, wobei der Kurzzeitenergiespeicher zum Speichern von elektrischer Energie ausschließlich für einen einzelnen Verriegelungsvorgang oder Entriegelungsvorgang ausgebildet ist, insbesondere dass der Kurzzeitenergiespeicher durch einen Kondensator gebildet ist. Dies bringt den Vorteil mit sich, dass durch diese Maßnahme die im Elektroniksystem gespeicherte elektrische Energie so gering gehalten wird, dass bei etwaigen mechanischen Blockaden der Antriebsvorrichtung dies zu keiner Beschädigung der Bauteile es Schlossen führt. Somit kann durch diese Maßnahme die Lebensdauer des Schlosses erhöht werden. Die Verwendung eines Kondensators bringt den Vorteil einer hohen Zyklenbeständigkeit und somit einer langen Lebensdauer mit sich.

Ferner kann vorgesehen sein, dass der Kurzzeitenergiespeicher das einzige Bauteil des Schlosses zum Speichern von elektrischer Energie ist, wobei der Kurzzeitenergiespeicher dazu ausgebildet ist, über das Empfangsmodul mittels des externen Elektronikgerätes aufgeladen zu werden.

Insbesondere kann vorgesehen sein, dass das Schloss im unbenutzten Zustand völlig frei von elektrischer Energie ist und keinerlei Zustände speichert. Dies bringt den Vorteil mit sich, dass auch wenn das Schloss lange Zeit nicht benutzt wird, keinerlei Informationen verloren gehen. Außerdem ist kein Wechseln einer Batterie notwendig.

Darüber hinaus kann vorgesehen sein, dass der Schlossriegel mittels eines Federelementes in die Verriegelungsstellung vorgespannt ist, wobei der Schlossriegel, wenn das Sperrelement in der Freigabestellung positioniert ist, durch Kraftaufbringung mittels eines Benutzers von der Verriegelungsstellung in die Offenstellung verschiebbar ist und bei Entfernen der Kraftaufbringung mittels des Federelementes wieder in die Verriegelungsstellung verschiebbar ist. Dies bringt den Vorteil mit sich, dass der Schlossriegel durch diese Maßnahme zum Halten eines Bauteils, insbesondere einer Möbelstücktür, in einer gewünschten Position, insbesondere der geschlossenen Position, dienen kann, ohne dass dabei das Schloss mittels des Sperrelementes blockiert werden muss. Das Schloss kann somit bei nicht aktiviertem Sperrelement als öffenbares Schließelement dienen, welches nicht versperrt sein muss.

Vorteilhaft ist auch eine Ausprägung, gemäß welcher vorgesehen sein kann, dass am Schlossriegel ein Sperrzapfen angeordnet ist, wobei der Sperrzapfen derart vorstehend ausgebildet ist, dass in der Sperrstellung des Sperrelementes das Sperrelement am Sperrzapfen anliegt und in der Freigabestellung des Sperrelementes der Sperrzapfen am Sperrelement vorbeiführbar ist. Dies bringt den Vorteil mit sich, dass durch diese Maßnahme ein einfaches Sperren des Schlossriegels mittels des Sperrelementes ermöglicht wird. Darüber hinaus kann durch diese Maßnahme der Aufbau des Schlosses möglichst einfach gehalten werden.

Gemäß einer Weiterbildung ist es möglich, dass der Schlossriegel, das Sperrelement, die Antriebsvorrichtung und das Elektroniksystem innerhalb des Hauptabschnittes des Grundkörpers angeordnet sind, insbesondere dass der Hauptabschnitt des Grundkörpers eine im Wesentlichen zylindrische Formgebung oder teilweise konische Formgebung mit einer rechteckigen Grundfläche aufweist. Dies bringt den Vorteil mit sich, dass durch diese Maßnahme der Aufbau des Schlosses möglichst einfach gehalten werden kann. Somit kann das Schloss eine möglichst kleine Bauform aufweisen, um beispielsweise in bestehenden Möbelstücken nachgerüstet werden zu können bzw. um als Ersatz für rein mechanische Schlösser in Normausnehmungen von Möbelstücken eingebaut werden zu können. Eine rechteckige Grundfläche umfasst auch Ausführungen bei welchen die Ecken abgerundet sind.

Bei einer teilweise konischen Formgebung kann der Hauptabschnitt ausgehend von der Betätigungsseite zur der Betätigungsseite gegenüberliegenden Seite hin zumindest bereichsweise verjüngend ausgebildet sein. Dies bringt den Vorteil mit sich, dass durch diese Maßnahme ein Einsetzen des Schlosses in das Möbelstück vereinfacht wird.

Ferner kann es zweckmäßig sein, wenn das Sperrelement derart im Grundkörper positioniert ist, dass in der Sperrstellung des Sperrelementes eine Krafteinleitung in den Schlossriegel durch den Benutzer mittels des zwischenliegenden Sperrelementes direkt in den Grundkörper geleitet wird, ohne dabei eine wesentliche Krafteinwirkung auf die Antriebsvorrichtung aufzubringen. Dies bringt den Vorteil mit sich, dass durch diese Maßnahme die Antriebsvorrichtung nicht mit Biegemomenten, Scherkräften oder sonstigen Kräften belastet wird und somit die Langlebigkeit des Schlosses verbessert wird. Darüber hinaus kann durch die formschlüssige Kraftübertragung der auf das Schlossriegel aufgebrachten Kraft mittels des Sperrelementes auf den Grundkörper eine elastische Verformung der einzelnen Bauteile des Schlosses möglichst gering gehalten werden, wodurch der versperrte Zustand des Schlosses bei Kraftaufbringung auf den Schlossriegel durch den Benutzer einfach erkannt werden kann.

Erfindungsgemäß ist ein Möbelstück ausgebildet. Das Möbelstück umfasst:
- einen Möbelstückhauptkörper mit einem Aufnahmeraum;
- eine Möbelstücktür, welche öffenbar mit dem Möbelstückhauptkörper gekoppelt ist und zum Verschließen des Aufnahmeraumes dient, wobei die Möbelstücktür eine Ausnehmung aufweist;
- ein Schloss, welches in der Ausnehmung angeordnet ist;
- ein Schlossgegenstück, welches im Aufnahmeraum angeordnet ist und zum Zusammenwirken mit dem Schloss dient.

Das erfindungsgemäße Möbelstück bringt den Vorteil mit sich, dass mittels des Schlosses ein einfaches Versperren des Möbelstückes möglich ist, wobei das Möbelstück nicht mit einer komplexen Verkabelung zur Energieversorgung ausgestattet werden muss. Somit kann das Möbelstück flexibel an verschiedensten Orten aufgestellt werden.

Erfindungsgemäß ist ein Verfahren zum Betreiben eines Schlosses vorgesehen. Das Schloss umfasst:
- einen Grundkörper;
- einen Schlossriegel, wobei der Schlossriegel zwischen einer Offenstellung und einer Verriegelungsstellung linear verschiebbar im Grundkörper aufgenommen ist, wobei der Schlossriegel eine Riegelnase aufweist, welche zum formschlüssigen Zusammenwirken mit einem Gegenstück ausgebildet ist;
- ein Sperrelement, wobei das Sperrelement zwischen einer Freigabestellung und einer Sperrstellung beweglich im Grundkörper aufgenommen ist, wobei das Sperrelement in der Sperrstellung den Schlossriegel mechanisch gegen ein Verschieben von der Verriegelungsstellung in die Offenstellung blockiert;
- eine Antriebsvorrichtung zum Bewegen des Sperrelementes zwischen der Freigabestellung und einer Sperrstellung;
- ein Elektroniksystem zum Versorgen der Antriebsvorrichtung mit Antriebsenergie und zum Steuern der Antriebsvorrichtung, wobei das Elektroniksystem zur ausschließlich kontaktlosen Versorgung durch externe Energie mittels eines externen Elektronikgerätes ausgebildet ist.

Das Verfahren umfasst die Verfahrensschritte
+ Bereitstellen von externer Energie mittels eines externen Elektronikgerätes zum Aktivieren des Schlosses,
+ Übertragen eines Betätigungsbefehls vom externen Elektronikgerät zum Elektroniksystem, um das Sperrelement von der Freigabestellung in die Sperrstellung zu überführen oder das Sperrelement von der Sperrstellung in die Freigabestellung zu überführen.

Das erfindungsgemäße Verfahren bringt den Vorteil mit sich, dass damit ein Schloss betrieben werden kann, welches unabhängig von einer Infrastruktur zur Stromversorgung ist.

Insbesondere kann vorgesehen sein, dass das Elektroniksystem des Schlosses im nicht gebrauchten Zustand völlig energielos ist und dass es auch keiner Energiezufuhr in bestimmten Intervallen bedarf. Weiters kann vorgesehen sein, dass das Elektroniksystem erst aktiviert wird, wenn mittels des externen Elektronikgerätes externe Energie bereitgestellt wird. Dieses übertragen der externen Energie kann drahtlos unter Verwendung des NFC Standards erfolgen. Weiters kann vorgesehen sein, dass das externe Elektronikgerät für einen gewissen Zeitraum in den Nahbereich des Schlosses bzw. des Elektroniksystems gehalten werden muss, um ausreichend Energie zur Betätigung des Sperrelementes übertragen zu können.

Insbesondere kann vorgesehen sein, dass mittels des NFC Standards eine Leistungsübertragung zwischen 0,01W und 5W, insbesondere zwischen 0,015W und 1W erfolgt.

Weiters kann vorgesehen sein, dass der Kurzzeitenergiespeicher, insbesondere der Kondensator, zur Speicherung eine Energie zwischen 1 mJ und 10mJ ausgebildet ist.

Weiters kann vorgesehen sein, dass der Öffenvorgang oder der Schließvorgang des Sperrelementes bei Überschreitung eines Schwellwertes einer Lademenge des Kurzzeitenergiespeichers und gleichzeitig Vorliegen einer Freigabekennung gestartet wird. Insbesondere kann vorgesehen sein, dass der Schwellwert der Lademenge des Kurzzeitenergiespeichers zwischen 2mJ und 10mJ, insbesondere zwischen 4mJ und 7mJ, bevorzugt zwischen 5 mJ und 6mJ liegt.

Weiters kann vorgesehen sein, dass der Öffenvorgang oder der Schließvorgang des Sperrelem entes bei Überschreitung eines Schwellwertes einer Spannung des Kurzzeitenergiespeichers und gleichzeitig Vorliegen einer Freigabekennung gestartet wird. Insbesondere kann vorgesehen sein, dass der Schwellwert der Spannung des Kurzzeitenergiespeichers zwischen 1V und 10V, insbesondere zwischen 2V und 8V, bevorzugt zwischen 3V und 3,5V liegt.

In einem ersten Ausführungsbeispiel kann vorgesehen sein, dass am externen Elektronikgerät angezeigt wird, wenn ausreichend Energie zur Betätigung des Sperrelementes an das Schloss übertragen wurde. In einer alternativen oder zusätzlichen Ausführungsvariante kann vorgesehen sein, dass vom Elektroniksystem ein optisches und/oder ein akustisches Signal abgegeben wird, wenn ausreichend Energie vom externen Elektronikgerät an das Elektroniksystem übertragen wurde. Durch diese Maßnahme kann das Benutzererlebnis stark verbessert werden, da unnötige Wartezeiten möglichst vermieden werden.

Insbesondere kann vorgesehen sein, dass am externen Elektronikgerät eine Softwareanwendung, wie etwa eine App installiert sein muss, um die Funktionalität des Schlosses benützen zu können. Insbesondere um eine Kopplung des externen Elektronikgerätes mit dem Elektroniksystem des Schlosses bereitstellen zu können.

Ferner kann vorgesehen sein, dass der Betätigungsbefehl nur dann vom externen Elektronikgerät zum Elektroniksystem übertragen werden kann, wenn ein elektronischer Schlüssel des externen Elektronikgerätes mit einer Freigabekennung des Elektroniksystems übereinstimmt, wobei der elektronische Schlüssel am externen Elektronikgerät generiert oder abgerufen wird. Dies bringt den Vorteil mit sich, dass durch diese Maßnahme ein unterwünschtes Öffnen des Schlosses unterbunden werden kann.

Insbesondere kann vorgesehen sein, dass sich die Freigabekennung aus einer festen ID des zu öffnenden Schlosses und einem Passcode, wie etwa einem Passwort, zusammensetzt.

In einer ersten Ausführungsvariante kann vorgesehen sein, dass die Freigabekennung beim Verschließen des Schlosses mittels des externen Elektronikgerätes an das Schloss übertragen wird. Hierbei kann der Passcode vom Benutzer in das externe Elektronikgerät eingegeben werden. Die Freigabekennung kann hierbei für mehrere Offen- und Schließvorgänge gleichbleibend sein.

In einer alternativen Ausführung kann vorgesehen sein, dass der Passcode beim Verschließen des Schlosses automatisiert von der Datenbank abgerufen wird.

Insbesondere kann vorgesehen sein, dass der Passcode in regelmäßigen Abständen beim Verschließen des Schlosses automatisiert geändert wird.

Insbesondere kann vorgesehen sein, dass die Authentifizierung bzw. die Freigabe zum Ausführen des Betätigungsbefehls vom externen Elektronikgerät bzw. von einer auf dem externen Elektronikgerät ausgeführten Software bzw. von einer zentral verwalteten Datenbank, auf welche das externe Elektronikgerät zugreift, verwaltet wird.

Insbesondere kann somit vorgesehen sein, dass die Authentifizierung bzw. die Freigabe zum Ausführen des Betätigungsbefehls nicht vom Schloss, insbesondere nicht vom Elektroniksystem des Schlosses verwaltet wird. Das Schloss muss somit nicht über eine Datenverbindung mit einem Netzwerk verfügen. Außerdem kann das Schloss im unbenutzten Zustand völlig stromlos sein, wodurch ein einfach ausgebildeter und für lange Zeit haltbarer Kurzzeitenergiespeicher ausreichend ist, welcher für den Fall einer gewünschten Betätigung mittels des externen Elektronikgerätes aufgeladen werden kann. Insbesondere kann vorgesehen sein, dass das externe Elektronikgerät für einen gewissen Zeitraum im Nahbereich des Empfangsmodules positioniert werden muss, um eine ausreichende Energiemenge zur Betätigung des Schlossriegels in den Kurzzeitenergiespeicher übertragen zu können.

Darüber hinaus kann vorgesehen sein, dass das externe Elektronikgerät zum Generieren oder Abrufen des elektronischen Schlüssels auf eine zentral verwaltete Datenbank zugreift, wobei Informationen zum zu öffnenden Schloss in der zentral verwalteten Datenbank gespeichert sind. Dies bringt den Vorteil mit sich, dass durch diese Maßnahme die kryptografische Verschlüsselungslogik bzw. die Benutzerverwaltung nicht im Schloss gespeichert werden muss, sondern dass diese in der zentralen Datenbank gespeichert sein kann.

Ein externes Elektronikgerät im Sinne dieses Dokumentes kann ein mobiles Telekommunikationsgerät, wie etwa ein Smartphone sein. Auf dem externen Elektronikgerät kann ein Softwareprogramm installiert sein, welche eine Grafikoberfläche zum Bedienen der Verriegelungsfunktion bzw. Entriegelungsfunktion des Schlosses bietet. Das externe Elektronikgerät ist baulich eigenständig vom Schloss ausgebildet. Das externe Elektronikgerät ist kein Teil des Schlosses. Das externe Elektronikgerät kann ein universell einsetzbares Elektronikgerät sein, welches nicht ausschließlich für die Entriegelung des Schlosses konzipiert ist.

In einer Ausführungsform kann die drahtlose Kommunikation über kurze Entfernungen mit einer Nahfeldkommunikationstechnik realisiert werden. NFC kann eine drahtlose Kurzstrecken-Technologien, die in der Regel einen Abstand von 4 cm oder weniger erfordern. NFC arbeitet bei 13,56 MHz auf der Luftschnittstelle ISO/IEC 18000-3 und mit Übertragungsraten von 106 kbit/s bis 424 kbit/s. Bei NFC sind immer ein Initiator, wie das externe Elektronikgerät, und ein Ziel, wie das Elektroniksystem, beteiligt; der Initiator erzeugt aktiv ein Hochfrequenzfeld, das ein passives Ziel mit Strom versorgen kann. ISO steht für die Internationale Organisation für Normung und IEC für die Internationale Elektrotechnische Kommission.

Gemäß einer Ausführungsform wird ein System zur drahtlosen Energieübertragung zwischen einem externen Elektronikgerät und dem Elektroniksystem bereitgestellt. Das externe Elektronikgerät enthält eine drahtlose Energiespule, ein Kommunikationsmodul und mindestens eine Batterie. Die drahtlose Stromspule ist so konfiguriert, dass sie elektrischen Strom sendet. Das Kommunikationsmodul ist so konfiguriert, dass es eine Zugangsberechtigung drahtlos überträgt. Die mindestens eine Batterie ist so konfiguriert, dass sie mindestens das externe Elektronikgerät mit Strom versorgt. Die mindestens eine Batterie verfügt über einen Stromspeicher.

Zum besseren Verständnis der Erfindung wird diese anhand der nachfolgenden Figuren näher erläutert.

Es zeigen jeweils in stark vereinfachter, schematischer Darstellung:
- Fig. 1: ein erstes Ausführungsbeispiel eines Möbelstückes mit einem darin aufgenommenen Schloss;
- Fig. 2: ein erstes Ausführungsbeispiel des Schlosses in einer ersten perspektivischen Explosionsdarstellung;
- Fig. 3: das erste Ausführungsbeispiel des Schlosses in einer zweiten perspektivischen Explosionsdarstellung;
- Fig. 4: a) eine erste Schnittdarstellung des ersten Ausführungsbeispiels des Schlosses in einer verriegelten Stellung;
- Fig. 4: b) eine zweite Schnittdarstellung des ersten Ausführungsbeispiels des Schlosses in einer verriegelten Stellung;
- Fig. 5: a) eine erste Schnittdarstellung des ersten Ausführungsbeispiels des Schlosses in einer entriegelten, jedoch geschlossenen Stellung;
- Fig. 5: b) eine zweite Schnittdarstellung des ersten Ausführungsbeispiels des Schlosses in einer entriegelten, jedoch geschlossenen Stellung;
- Fig. 6: a) eine erste Schnittdarstellung des ersten Ausführungsbeispiels des Schlosses in einer offenen Stellung;
- Fig. 6: b) eine zweite Schnittdarstellung des ersten Ausführungsbeispiels des Schlosses in einer offenen Stellung;
- Fig. 7: eine schematische Darstellung einer Ausführungsform eines Elektroniksystems.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Fig. 1 zeigt ein erstes Ausführungsbeispiel eines Möbelstückes 1 mit einem darin eingebauten Schloss 2. Wie aus Fig. 1 ersichtlich, kann vorgesehen sein, dass das Möbelstück 1 einen Möbelstückhauptkörper 3 aufweist, in welchem ein Aufnahmeraum 4 ausgebildet ist. Der Aufnahmeraum 4 kann zum Aufnehmen von Gegenständen, insbesondere von Wertgegenständen dienen.

Weiters kann vorgesehen sein, dass eine Möbelstücktür 5 ausgebildet ist, welche zum Öffnen und zum Verschließen des Aufnahmeraumes 4 dient. Insbesondere kann vorgesehen sein, dass das Schloss in einer Ausnehmung 6 in der Möbelstücktür 5 aufgenommen ist. Weiters kann vorgesehen sein, dass ein Schlossgegenstück 7 ausgebildet ist, welches mit dem Schloss 2 zusammenwirkt und zum Fixieren der Möbelstücktür 5 in einer geschlossenen Position dienen kann. Insbesondere kann vorgesehen sein, dass das Schlossgegenstück 7 im Inneren des Aufnahmeraumes 4 angeordnet ist. Das Schlossgegenstück 7 kann auch als Falle bezeichnet werden.

Das Möbelstück 1 kann beispielsweise ein im privaten Umfeld gebräuchliches Möbelstück, wie etwa eine Kommode, ein Kasten, ein Schrank oder dergleichen sein.

Das Möbelstück 1 kann auch ein im öffentlichen Raum gebräuchliches Möbelstück, wie etwa ein Spint, ein Schließkasten, Schließfächer oder dergleichen sein. Das Möbelstück 1 kann somit eine Vielzahl von Möbelstücktüren 5 und somit auch eine Vielzahl von Schlössern 2 aufweisen. Besonders bei einer Spintanordnung im öffentlichen Raum kann jedes der Schlösser 2 mit einem eigenen in weiterer Folge noch näher beschriebenen elektronischen Schlüssel bzw. einer eigenen elektronischen Kennung ausgestattet sein.

Fig. 2 zeigt ein erstes Ausführungsbeispiel des Schlosses 2 in einer ersten perspektivischen Explosionsdarstellung.

Fig. 3 zeigt das erste Ausführungsbeispiel des Schlosses 2 in einer zweiten perspektivischen Explosionsdarstellung.

Die einzelnen Bauteile des Schlosses 2 werden in weiterer Folge anhand einer Zusammenschau der Fig. 2 und 3 beschrieben.

Das Schloss 2 weist einen Grundkörper 8 auf. Der Grundkörper 8 kann zum Anbau bzw. zur Aufnahme der weiteren Bauteile des Schlosses 2 dienen.

Insbesondere kann vorgesehen sein, dass der Grundkörper 8 mehrteilig ausgebildet ist. Weiters kann vorgesehen sein, dass der Grundkörper 8 ein Basisteil 9 und ein Deckelteil 10 umfasst. Das Basisteil 9 und das Deckelteil 10 können mittels einer Rastverbindung miteinander gekoppelt sein. Insbesondere kann vorgesehen sein, dass am Deckelteil 10 Rastelemente 11 ausgebildet sind, welche in entsprechende Gegenausnehmungen im Basisteil 9 eingreifen.

In einer weiteren, nicht dargestellten Ausführungsvariante ist es natürlich auch denkbar, dass die Rastelemente 11 im Basisteil 9 angeordnet sind und in das Deckelteil 10 eingreifen.

Wie aus Fig. 2 weiters ersichtlich, kann vorgesehen sein, dass der Grundkörper 8 einen innenliegenden Hohlraum aufweist und zur Aufnahme der weiteren Bauteile des Schlosses 2 dient.

Insbesondere kann vorgesehen sein, dass das Basisteil 9 und das Deckelteil 10 des Grundkörpers 8 als Spritzgussteile ausgebildet sind.

Weiters kann vorgesehen sein, dass das Schloss 2 einen Schlossriegel 12 umfasst, welcher zum Zusammenwirken mit dem Schlossgegenstück 7 und somit zum Verschließen eines Bauteils mittels des Schlosses 2 dient. Weiters kann vorgesehen sein, dass der Schlossriegel 12 einen mehrteiligen Aufbau aufweist. Insbesondere kann vorgesehen sein, dass der Schlossriegel 12 ein Betätigungsteil 13 und ein Riegelteil 14 umfasst. Das Riegelteil 14 kann eine Riegelnase 15 aufweisen, welche mit dem Schlossgegenstück 7 formschlüssig in Eingriff gebracht werden kann.

Weiters kann vorgesehen sein, dass der Grundkörper 8 an einer Betätigungsseite 16 eine Betätigungsöffnung 17 aufweist. Der Schlossriegel 12 kann derart im Schloss 2 angeordnet sein, insbesondere im Grundkörper 8 angeordnet sein, dass der Schlossriegel 12, insbesondere das Betätigungsteil 13 durch die Betätigungsöffnung 17 hindurch gegriffen und verschoben werden kann. Insbesondere kann vorgesehen sein, dass am Schlossriegel 12, insbesondere am Betätigungsteil 13 eine Betätigungsfläche 18 ausgebildet ist, welche zum Anlegen eines Fingers des Benutzers dient und somit zur Kraftaufbringung zum Verschieben des Schlossriegels 12 dient.

Insbesondere kann vorgesehen sein, dass die Betätigungsseite 16 im eingebauten Zustand des Schlosses 2 am Möbelstück 1 von außen zugänglich ist. Die Betätigungsseite 16 kann somit im eingebauten Zustand des Schlosses 2 vom Aufnahmeraum 4 abgewandt sein.

Gegenüberliegend zur Betätigungsseite 16 kann am Grundkörper 8 eine Anlagefläche 19 ausgebildet sein. Die Anlagefläche 19 kann im verbauten Zustand des Schlosses 2 an einer Außenseite der Möbelstücktür 5 anliegen. Insbesondere kann vorgesehen sein, dass die Anlagefläche 19 an einem Halteflansch 20 angeordnet ist.

An den Halteflansch 20 anschließend kann der Grundkörper 8 einen Hauptabschnitt 21 aufweisen. Insbesondere kann vorgesehen sein, dass sich der Hauptabschnitt 21 sowohl über das Basisteil 9 als auch über das Deckelteil 10 erstreckt.

Weiters kann vorgesehen sein, dass ein Sperrelement 22 ausgebildet ist. Das Sperrelement 22 kann dazu dienen, um den Schlossriegel 12 gegen ein Verschieben blockieren zu können.

Insbesondere kann vorgesehen sein, dass das Sperrelement 22 mit einer Antriebsvorrichtung 23 gekoppelt ist. Die Antriebsvorrichtung 23 kann als Drehmotor ausgebildet sein, mittels welcher das Sperrelement 22 um eine Schwenkachse 24 schwenkbar ist. Insbesondere kann vorgesehen sein, dass das Sperrelement 22 ausschließlich von der Antriebsvorrichtung 23 gehalten wird.

Weiters kann vorgesehen sein, dass im Schlossriegel 12 eine Riegelausnehmung 25 ausgebildet ist. Die Riegelausnehmung 25 kann zur teilweisen Aufnahme des Sperrelementes 22 dienen.

Wie aus Fig. 2 weiters ersichtlich, kann vorgesehen sein, dass ein Elektroniksystem 26 ausgebildet ist, welches zum Steuern der Verriegelungsfunktion des Schlosses 2 dient.

Das Elektroniksystem 26 kann eine Leiterplatine 27 umfassen, an welcher die weiteren Bauteile des Elektroniksystems angeordnet sein können bzw. mit welcher die weiteren Bauteile des Elektroniksystems 26 elektrisch leitend gekoppelt sein können.

Weiters kann vorgesehen sein, dass das Elektroniksystem 26 ein Empfangsmodul 28 umfasst. Das Empfangsmodul 28, welches in weiterer Folge noch näher beschrieben wird, kann in einer Empfangsmodulausnehmung 29 des Grundköpers 8 angeordnet sein. Insbesondere kann vorgesehen sein, dass die Empfangsmodulausnehmung 29 an der Betätigungsseite 16 des Grundkörpers 8 ausgebildet ist. Weiters kann vorgesehen sein, dass an der Betätigungsseite 16 des Grundkörpers 8 eine Abdeckplatte 30 angeordnet ist. Die Abdeckplatte 30 kann zum Verschließen der Empfangsmodulausnehmung 29 und somit zum Schutz des Empfangsmodules 28 dienen. Insbesondere kann vorgesehen sein, dass sich die Abdeckplatte 30 über die komplette Betätigungsseite 16 des Grundkörpers 8 erstreckt. Weiters kann vorgesehen sein, dass die Abdeckplatte 30 möglichst dünn ausgeführt ist bzw. aus einem für elektromagnetische Strahlung möglichst wenig abschirmenden Material gebildet ist, sodass ein externes Elektronikgerät 31 möglichst nah an das Empfangsmodul 28 angelegt werden kann.

Weiters kann vorgesehen sein, dass die Abdeckplatte 30 eine mit der Betätigungsöffnung 17 korrespondierende Öffnung aufweist.

Weiters kann vorgesehen sein, dass das Schloss 2 ein Federelement 32 umfasst. Das Federelement 32 kann beispielsweise in Form einer Druckfeder, wie etwa einer Schrauben-Feder, ausgebildet sein. Insbesondere kann vorgesehen sein, dass das Federelement 32 zwischen dem Schlossriegel 12 und dem Grundkörper 8, insbesondere dem Deckelteil 10, angeordnet ist bzw. wirkt. Das Federelement 32 kann sich somit zur Kraftaufbringung auf den Schlossriegel 12 am Grundkörper 8 abstützen.

Weiters kann vorgesehen sein, dass am Schlossriegel 12 ein Sperrzapfen 33 angeordnet ist. Der Sperrzapfen 33 kann zur Anlage am Sperrelement 22 dienen.

Wie aus Fig. 1 weiters ersichtlich, kann vorgesehen sein, dass am Sperrelement 22 eine Anzeigefläche 34 ausgebildet ist. Die Anzeigefläche 34 kann derart am Sperrelement 22 positioniert sein, dass die Anzeigefläche 34 von der Betätigungsseite 16 sichtbar ist, wenn das Sperrelement 22 in einer bestimmten Position, insbesondere in einer bestimmten Schwenkstellung positioniert ist. Weiters kann vorgesehen sein, dass in der Abdeckplatte 30 ein Sichtfenster 35 angeordnet ist. In einer bestimmten Stellung des Sperrelementes 22 kann die Anzeigefläche 34 im Bereich des Sichtfensters 35 positioniert werden, sodass die aktuell eingenommene Stellung des Sperrelementes 22 angezeigt werden kann.

Weiters kann vorgesehen sein, dass ein Gegenhalter 36 ausgebildet ist, wobei der Gegenhalter 36 zum Fixieren des Schlosses 2 in der Möbelstücktür 5 dient. Insbesondere kann vorgesehen sein, dass die Möbelstücktür 5 zwischen dem Halteflansch 20 und dem Gegenhalter 36 geklemmt wird. Dabei kann eine Gegenhalteranlagefläche 37 an einer Innenseite der Möbelstücktür 5 anliegen. Insbesondere kann vorgesehen sein, dass der Gegenhalter 36 mittels Befestigungsschrauben mit dem Grundkörper 8 gekoppelt ist bzw. an diesen angezogen wird.

In den Fig. 4a, 5a und 6a ist das erste Ausführungsbeispiel des Schlosses 2 in verschiedenen Operationszuständen in einer ersten Schnittdarstellung dargestellt. In den Fig. 4b, 5b und 6b sind jeweils zu den Fig. 4a, 5a und 6a zugehörige zweite Schnittdarstellungen des Schlosses 2 gezeigt. Der jeweilige Zustand des Schlosses 2 wird immer anhand einer Zusammenschau jeweils der Fig. a und b beschrieben.

Wie aus den Fig. 4 bis 6 ersichtlich, kann vorgesehen sein, dass der Schlossriegel 12 zwischen einer Offenstellung 38 und einer Verriegelungsstellung 39 entlang einer Verschiebeachse 40 linear verschiebbar im Grundkörper aufgenommen ist. In den Darstellungen der Fig. 4 und 5 befindet sich der Schlossriegel 12 in seiner Verriegelungsstellung 39. In der Darstellung der Fig. 6 befindet sich der Schlossriegel 12 in seiner Offenstellung 38.

Wie aus den Fig. 4 bis 6 weiters ersichtlich, kann vorgesehen sein, dass das Sperrelement 22 mittels der Antriebsvorrichtung 23 zwischen einer Freigabestellung 41 und einer Sperrstellung 42 verschwenkbar im Grundkörper 8 aufgenommen ist. Insbesondere kann vorgesehen sein, dass das Sperrelement 22 mittels einer als Drehmotor ausgebildeten Antriebsvorrichtung 23 um eine Winkeldifferenz von 90° zwischen der Freigabestellung 41 und der Sperrstellung 42 verschwenkbar ist.

In der Darstellung nach den Fig. 4 befindet sich das Sperrelement 22 in der Sperrstellung 42. In den Darstellungen der Fig. 5 und 6 befindet sich das Sperrelement 22 in der Freigabestellung 41.

Wie aus Fig. 4 ersichtlich, kann vorgesehen sein, dass das in der Sperrstellung 42 befindliche Sperrelement 22 zwischen dem Sperrzapfen 33 des Schlossriegels 12 und einer Anschlagfläche 43 angeordnet ist. Wenn in dieser Stellung der Benutzer versucht, den Schlossriegel 12 aus seiner Verriegelungsstellung 39 in die Offenstellung 38 zu verschieben, so kann der Sperrzapfen 33 am Sperrelement 22 anliegen und das Sperrelement 22 an der Anschlagfläche 43 anliegen, sodass eine Kraftübertragung vom Schlossriegel 12, insbesondere dem Sperrzapfen 33 in den Grundkörper 8, insbesondere die Anschlagfläche 43 erfolgt. Hierbei kann vorgesehen sein, dass die Antriebsvorrichtung 23, welche zum Verschieben des Sperrelementes 22 dient, mechanisch nicht belastet wird. Der Schlossriegel 12 kann somit auf "Block" am Sperrelement 22 anliegen.

Wie aus Fig. 4 weiters ersichtlich, kann vorgesehen sein, dass in der Sperrstellung 42 des Sperrelementes 22 die Anzeigefläche 34 im Bereich des Sichtfensters 35 positioniert ist, sodass von der Betätigungsseite 16 ersichtlich ist, dass sich das Schloss 2 in seinem Sperrzustand befindet.

Wie besonders gut aus Fig. 2 ersichtlich, kann vorgesehen sein, dass am Sperrelement 22 ein erster Endanschlag 44 angeordnet ist, wobei das Sperrelement 22 in der Freigabestellung 41 am ersten Endanschlag 44 anliegt. Insbesondere kann sich der erste Endanschlag 44 am Grundkörper 8 abstützen.

Weiters kann vorgesehen sein, dass am Sperrelement 22 ein zweiter Endanschlag 45 ausgebildet ist, wobei in der Sperrstellung 42 das Sperrelement 22 am zweiten Endanschlag 45 anliegt. Insbesondere kann vorgesehen sein, dass der zweite Endanschlag 45 am Grundkörper 8 anliegt.

Fig. 7 zeigt eine schematische Darstellung des Elektroniksystems 26. Wie aus Fig. 7 ersichtlich, kann vorgesehen sein, dass das Elektroniksystem 26 eine Leiterplatine 27 umfasst, welche zur Aufnahme weiterer Bauteile dient.

Weiters kann vorgesehen sein, dass das Elektroniksystem 26 ein Empfangsmodul 28 umfasst. Das Empfangsmodul 28 kann mittels Kabel elektrisch leitend mit der Leiterplatine 27 gekoppelt sein. Weiters kann vorgesehen sein, dass das Empfangsmodul 28 eine Antenne 46 und einen Schwingkreis 47 umfasst. Die Antenne 46 kann zum Übertragen von Daten mittels des NFC Standards dienen. Der Schwingkreis 47 kann zum Übertragen von Energie vom externen Elektronikgerät 31 dienen.

Weiters kann vorgesehen sein, dass an der Leiterplatine 27 ein Mikrocontroller 48 angeordnet ist. Der Mikrocontroller 48 kann zum Steuern der Funktionalität des Schlosses 2, insbesondere des Elektroniksystems 26 dienen.

Weiters kann vorgesehen sein, dass ein Kurzzeitenergiespeicher 49 ausgebildet ist, welcher ebenfalls mit der Leiterplatine 27 gekoppelt sein kann. Insbesondere kann vorgesehen sein, dass der Kurzzeitenergiespeicher 49 in Form eines Kondensators ausgebildet ist.

Weiters kann vorgesehen sein, dass die Antriebsvorrichtung 23 elektrisch leitend mit der Leiterplatine 27 gekoppelt ist.

Darüber hinaus kann vorgesehen sein, dass eine Datenbank 50 ausgebildet ist, wobei in der Datenbank 50 Informationen zum Schloss 2, insbesondere zum Elektroniksystem 26, gespeichert sind und wobei das externe Elektronikgerät 31 mit der Datenbank 50 kommunizieren kann. Insbesondere kann vorgesehen sein, dass die Datenbank 50 in einer Cloud abgebildet ist. Insbesondere kann vorgesehen sein, dass das externe Elektronikgerät 31 über WLAN bzw. über eine mobile Datenverbindung mit der Datenbank 50 kommunizieren kann.

Anhand einer Zusammenschau der Fig. 1 bis 7 wird nun die Funktionalität des Schlosses 2 beschrieben. Gestartet wird hierbei von einem Zustand, wie er in den Fig. 4 dargestellt ist, wobei sich das Sperrelement 22 in der Sperrstellung 42 befindet und der Schlossriegel 12 in der Verriegelungsstellung 39 befindet. In diesem Zustand ist der Schlossriegel 12 gegen ein Verschieben in die Offenstellung 38 gesichert. Der Aufnahmeraum 4 des Möbelstückes 1 kann somit gegen unbefugten Zugriff geschützt werden. Das Schloss 2 kann hierbei völlig energielos sein.

Um das Schloss 2 öffnen zu können, wird ein externes Elektronikgerät 31 benötigt. Insbesondere kann es notwendig sein, dass das externe Elektronikgerät 31 zur Datenübertragung und auch zur Energieübertragung ausgebildet ist. Dies kann etwa durch den NFC Standard realisiert werden. Weiters kann es notwendig sein, dass am externen Elektronikgerät 31 eine Software installiert ist, insbesondere eine App installiert ist, welche zur Kommunikation mit der Datenbank 50 und zur Kommunikation mit dem Elektroniksystem 26, insbesondere dem Mikrocontroller 48 ausgebildet ist.

In einem ersten Schritt zum Öffnen des Schlosses 2 kann mittels des externen Elektronikgerätes 31 Energie in das Empfangsmodul 28 übertragen werden. Dies kann zu einem "Erwachen" des Schlosses 2 führen. Hierbei kann mittels des NFC Standards Energie in den Schwingkreis 47 übertragen werden.

Da die übertragbare Leistung gering sein kann, kann die übertragene Energie im Kurzzeitenergiespeicher 49 gespeichert werden. Gleichzeitig kann das externe Elektronikgerät 31 mittels des Empfangsmoduls 28, insbesondere mittels der Antenne 46 mit dem Mikrocontroller 48 eine Datenkommunikation aufbauen. Dies kann ebenfalls mittels des NFC Standards erfolgen.

Weiters kann das externe Elektronikgerät 31 mit der Datenbank 50 kommunizieren, wobei in der Datenbank 50 eine Freigabeverwaltung erfolgen kann. Dies kann insbesondere bei öffentlichen Schließfächern so erfolgen. Hierbei kann von der Datenbank 50 ein elektronsicher Schlüssel für das betreffende Schloss 2 an das externe Elektronikgerät 31 übertragen werden, wobei dieses vom externen Elektronikgerät 31 verarbeitet und an das Elektroniksystem 26 des Schlosses 2 übertragen werden kann.

In einer alternativen Vorgangsweise, etwa bei einer Verwendung des Schlosses 2 im privaten Bereich bzw. wenn ein und dasselbe Schloss 2 im öffentlichen Bereich öfters verwendet wird bzw. einer Person zugeordnet ist, kann der elektronische Schlüssel auch direkt am externen Elektronikgerät 31 gespeichert sein bzw. auf diesem gespeichert bleiben. Hierbei ist es beispielsweise denkbar, dass der elektronische Schlüssel nicht in einer Datenbank 50 abgerufen wird, sondern dass der elektronische Schlüssel beispielsweise beim Kauf des Schlosses 2 mittels eines QR Cordes geliefert wird.

Weiters ist es auch denkbar, dass mittels der Datenbank 50 nicht nur der elektronische Schlüssel übermittelt wird, sondern dass auch eine Abrechnung zur Benutzung des Schlosses 2 bzw. des Möbelstückes 1 über die Datenbank 50 erfolgt.

Wenn nun ausreichend Energie im Kurzzeitenergiespeicher 49 geladen ist und gleichzeitig der elektronische Schlüssel des externen Elektronikgerätes 31 mit den Anforderungen des Elektroniksystems 26 überein stimmt, so kann mittels der Antriebsvorrichtung 23 das Sperrelement 22 von der Sperrstellung 42, wie sie in Fig. 4 dargestellt ist, in die Freigabestellung 41, wie sie in Fig. 5 dargestellt ist, verschwenkt werden. Dadurch kann ein Betätigen des Schlossriegels 12 ermöglicht werden. Beim Verschwenken des Sperrelementes 22 kann dieses so weit verschwenkt werden, bis dieses das Sperrelement 22 am ersten Endanschlag 44 anliegt. Etwaige überschüssige im Kurzzeitenergiespeicher 49 gespeicherte Energie ist hierbei so gering, dass es bei einem Fahren der Antriebsvorrichtung 23 auf Endanschlag nicht zu einer Überhitzung der einzelnen Bauteile kommt. Auch wenn das Sperrelement 22 bereits beim Start dieses Vorganges am ersten Endanschlag 44 anliegt, kann das Sperrelement 22 weiter gegen den ersten Endanschlag 44 gedrückt werden und sich dabei nicht weiter bewegen.

Nun kann, wie aus den Fig. 5 und 6 ersichtlich, der Schlossriegel 12 frei zwischen der Offenstellung 38 und der Verriegelungsstellung 39 verschoben werden, um ein Öffnen und Schließen der Möbelstücktür 5 zu ermöglichen.

Wenn nun wieder ein Versperren des Schlosses 2 gewünscht ist, so kann mutatis mutandis zum bereits beschriebenen Öffnenvorgang mittels des externen Elektronikgerätes 31 Energie und ein elektronischer Schlüssel in das Elektroniksystem 26 übertragen werden, sodass das Sperrelement 22 von der Freigabestellung 41 in die Sperrstellung 42 überführt wird.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

**Bezugszeichenaufstellung**

| | | | |
|---|---|---|---|
| 1 | Möbelstück | 32 | Federelement |
| 2 | Schloss | 33 | Sperrzapfen |
| 3 | Möbelstückhauptkörper | 34 | Anzeigefläche |
| 4 | Aufnahmeraum | 35 | Sichtfenster |
| 5 | Möbelstücktür | 36 | Gegenhalter |
| 6 | Ausnehmung | 37 | Gegenhalteranlagefläche |
| 7 | Schlossgegenstück | 38 | Offenstellung |
| 8 | Grundkörper | 39 | Verriegelungsstellung |
| 9 | Basisteil | 40 | Verschiebeachse |
| 10 | Deckelteil | 41 | Freigabestellung |
| 11 | Rastelement | 42 | Sperrstellung |
| 12 | Schlossriegel | 43 | Anschlagfläche |
| 13 | Betätigungsteil | 44 | erster Endanschlag |
| 14 | Riegelteil | 45 | zweiter Endanschlag |
| 15 | Riegelnase | 46 | Antenne |
| 16 | Betätigungsseite | 47 | Schwingkreis |
| 17 | Betätigungsöffnung | 48 | Mikrocontroller |
| 18 | Betätigungsfläche | 49 | Kurzzeitenergiespeicher |
| 19 | Anlagefläche | 50 | Datenbank |
| 20 | Halteflansch | | |
| 21 | Hauptabschnitt | | |
| 22 | Sperrelement | | |
| 23 | Antriebsvorrichtung | | |
| 24 | Schwenkachse | | |
| 25 | Riegelausnehmung | | |
| 26 | Elektroniksystem | | |
| 27 | Leiterplatine | | |
| 28 | Empfangsmodul | | |
| 29 | Empfangsmodulausnehmung | | |
| 30 | Abdeckplatte | | |
| 31 | externes Elektronikgerät | | |

## Patentansprüche

1. Schloss (2), insbesondere Möbelschloss, umfassend:
- einen Grundkörper (8);
- einen Schlossriegel (12), wobei der Schlossriegel (12) zwischen einer Offenstellung (38) und einer Verriegelungsstellung (39) entlang einer Verschiebeachse (40) linear verschiebbar im Grundkörper (8) aufgenommen ist, wobei der Schlossriegel (12) eine Riegelnase (15) aufweist, welche zum formschlüssigen Zusammenwirken mit einem Schlossgegenstück (7) ausgebildet ist, insbesondere dass der Schlossriegel (12) an einer Betätigungsseite (16) des Grundkörpers (8) zur direkten Betätigung durch einen Benutzer zugänglich ist;
- ein Sperrelement (22), wobei das Sperrelement (22) zwischen einer Freigabestellung (41) und einer Sperrstellung (42) beweglich im Grundkörper (8) aufgenommen ist, wobei das Sperrelement (22) in der Sperrstellung (42) den Schlossriegel (12) mechanisch gegen ein Verschieben von der Verriegelungsstellung (39) in die Offenstellung (38) blockiert;
- eine Antriebsvorrichtung (23) zum Bewegen des Sperrelementes (22) zwischen der Freigabestellung (41) und einer Sperrstellung (42);
- ein Elektroniksystem (26) zum Versorgen der Antriebsvorrichtung (23) mit Antriebsenergie und zum Steuern der Antriebsvorrichtung (23), wobei das Elektroniksystem (26) zur ausschließlich kontaktlosen Versorgung durch externe Energie mittels eines externen Elektronikgerätes (31) ausgebildet ist.

2. Schloss (2) nach Anspruch 1, **dadurch gekennzeichnet, dass** der Grundkörper (8) einen Halteflansch (20) aufweist und dass der Grundkörper (8) einen Hauptabschnitt (21) aufweist, wobei der Halteflansch (20) gegenüber dem Hauptabschnitt (21) vorragend ausgebildet ist, wobei der Hauptabschnitt (21) zum Einsetzen in eine Ausnehmung (6) einer Möbelstücktür (5) eines Möbelstückes (1) ausgebildet ist und dass ein Gegenhalter (36) ausgebildet ist, wobei das Möbelstück (1) im verbauten Zustand zwischen dem Halteflansch (20) und dem Gegenhalter (36) geklemmt ist.

3. Schloss (2) nach Anspruch 1 oder 2, **dadurch gekennzeichnet, dass** der Grundkörper (8) an der Betätigungsseite (16) eine Betätigungsöffnung (17) aufweist, wobei der Schlossriegel (12) durch die Betätigungsöffnung (17) hindurch zugänglich ist, wobei der Schlossriegel (12) eine Betätigungsfläche (18) zur Betätigung durch einen Benutzer aufweist.

4. Schloss (2) nach Anspruch 3, **dadurch gekennzeichnet, dass** der Schlossriegel (12) mehrteilig ausgebildet ist und einen Betätigungsteil (13) und einen Riegelteil (14) umfasst, wobei die Riegelnase (15) am Riegelteil (14) angeordnet ist und die Betätigungsfläche (18) am Betätigungsteil (13) angeordnet ist, wobei der Betätigungsteil (13) und der Riegelteil (14) formschlüssig miteinander gekoppelt sind.

5. Schloss (2) nach einem der vorhergehenden Ansprüche, **dadurch gekennzeichnet, dass** die Antriebsvorrichtung (23) als Drehmotor ausgebildet ist und das Sperrelement (22) zwischen der Freigabestellung (41) und der Sperrstellung (42) um eine Schwenkachse (24) schwenkbar ist, wobei die Schwenkachse (24) des Sperrelementes (22) parallel zur Verschiebeachse (40) angeordnet ist.

6. Schloss (2) nach einem der vorhergehenden Ansprüche, **dadurch gekennzeichnet, dass** das Sperrelement (22) in der Freigabestellung (41) an einem ersten Endanschlag (44) anliegt und in der Sperrstellung (42) an einem zweiten Endanschlag (45) anliegt und dass kein Sensor ausgebildet ist, mit welchem die Position des Sperrelementes (22) erfassbar ist.

7. Schloss (2) nach einem der vorhergehenden Ansprüche, **dadurch gekennzeichnet, dass** das Sperrelement (22) eine Anzeigefläche (34) aufweist, wobei die Anzeigefläche (34) derart am Sperrelement (22) angeordnet ist, dass die Anzeigefläche (34) von der Betätigungsseite (16) des Grundkörpers (8) sichtbar ist, wenn das Sperrelement (22) in die Sperrstellung (42) positioniert ist.

8. Schloss (2) nach einem der vorhergehenden Ansprüche, **dadurch gekennzeichnet, dass** das Elektroniksystem (26) zum Empfang von externer Energie und zum Empfang von Steuerbefehlen mittels NFC ausgebildet ist, wobei das Elektroniksystem (26) ein Empfangsmodul (28) mit einer Antenne (46) und einem Schwingkreis (47) zur drahtlosen Energieversorgung und Kommunikation mit einem externen Elektronikgerät (31) aufweist, und dass das Elektroniksystem (26) einen Mikrocontroller (48) aufweist, wobei das Empfangsmodul (28) mittels Leitungen mit dem Mikrocontroller (48) gekoppelt ist und dass der Mikrocontroller (48) mittels Leitungen mit der Antriebsvorrichtung (23) gekoppelt ist.

9. Schloss (2) nach einem der vorhergehenden Ansprüche, **dadurch gekennzeichnet, dass** im Elektroniksystem (26) ein Kurzzeitenergiespeicher (49) ausgebildet ist, wobei der Kurzzeitenergiespeicher (49) zum Speichern von elektrischer Energie ausschließlich für einen einzelnen Verriegelungsvorgang oder Entriegelungsvorgang ausgebildet ist, insbesondere dass der Kurzzeitenergiespeicher (49) durch einen Kondensator gebildet ist.

10. Schloss (2) nach Anspruch 9, **dadurch gekennzeichnet, dass** der Kurzzeitenergiespeicher (49) das einzige Bauteil des Schlosses (2) zum Speichern von elektrischer Energie ist, wobei der Kurzzeitenergiespeicher (49) dazu ausgebildet ist, über das Empfangsmodul (28) mittels des externen Elektronikgerätes (31) aufgeladen zu werden.

11. Schloss (2) nach einem der vorhergehenden Ansprüche, **dadurch gekennzeichnet, dass** der Schlossriegel (12) mittels eines Federelementes (32) in die Verriegelungsstellung (39) vorgespannt ist, wobei der Schlossriegel (12), wenn das Sperrelement (22) in der Freigabestellung (41) positioniert ist durch Kraftaufbringung mittels eines Benutzers von der Verriegelungsstellung (39) in die Offenstellung (38) verschiebbar ist und bei Entfernen der Kraftaufbringung mittels des Federelementes (32) wieder in die Verriegelungsstellung (39) verschiebbar ist.

12. Schloss (2) nach einem der vorhergehenden Ansprüche, **dadurch gekennzeichnet, dass** am Schlossriegel (12) ein Sperrzapfen (33) angeordnet ist, wobei der Sperrzapfen (33) derart vorstehend ausgebildet ist, dass in der Sperrstellung (42) des Sperrelementes (22) das Sperrelement (22) am Sperrzapfen (33) anliegt und in der Freigabestellung (41) des Sperrelementes (22) der Sperrzapfen (33) am Sperrelement (22) vorbeiführbar ist.

13. Schloss (2) nach einem der Ansprüche 2 bis 12, **dadurch gekennzeichnet, dass** der Schlossriegel (12), das Sperrelement (22), die Antriebsvorrichtung (23) und das Elektroniksystem (26) innerhalb des Hauptabschnittes (21) des Grundkörpers (8) angeordnet sind, insbesondere dass der Hauptabschnitt (21) des Grundkörpers (8) eine im Wesentlichen zylindrische Formgebung oder teilweise konische Formgebung mit einer rechteckigen Grundfläche aufweist.

14. Schloss (2) nach einem der vorhergehenden Ansprüche, **dadurch gekennzeichnet, dass** das Sperrelement (22) derart im Grundkörper (8) positioniert ist, dass in der Sperrstellung (42) des Sperrelementes (22) eine Krafteinleitung in den Schlossriegel (12) durch den Benutzer mittels des zwischenliegenden Sperrelementes (22) direkt in den Grundkörper (8) geleitet wird, ohne dabei eine wesentliche Krafteinwirkung auf die Antriebsvorrichtung (23) aufzubringen.

15. Möbelstück (1) umfassend:
- einen Möbelstückhauptkörper (3) mit einem Aufnahmeraum (4);
- eine Möbelstücktür (5), welche öffenbar mit dem Möbelstückhauptkörper (3) gekoppelt ist und zum Verschließen des Aufnahmeraumes (4) dient, wobei die Möbelstücktür (5) eine Ausnehmung (6) aufweist;
- ein Schloss (2), welches in der Ausnehmung (6) angeordnet ist;
- ein Schlossgegenstück (7), welches im Aufnahmeraum (4) angeordnet ist und zum Zusammenwirken mit dem Schloss (2) dient,
**dadurch gekennzeichnet, dass**
das Schloss (2) nach einem der vorhergehenden Ansprüche ausgebildet ist.

16. Verfahren zum Betreiben eines Schlosses (2), insbesondere eines Schlosses (2) nach einem der Ansprüche 1 bis 14, das Schloss (2) umfassend:
- einen Grundkörper (8);
- einen Schlossriegel (12), wobei der Schlossriegel (12) zwischen einer Offenstellung (38) und einer Verriegelungsstellung (39) linear verschiebbar im Grundkörper (8) aufgenommen ist, wobei der Schlossriegel (12) eine Riegelnase (15) aufweist, welche zum formschlüssigen Zusammenwirken mit einem Gegenstück ausgebildet ist;
- ein Sperrelement (22), wobei das Sperrelement (22) zwischen einer Freigabestellung (41) und einer Sperrstellung (42) beweglich im Grundkörper (8) aufgenommen ist, wobei das Sperrelement (22) in der Sperrstellung (42) den Schlossriegel (12) mechanisch gegen ein Verschieben von der Verriegelungsstellung (39) in die Offenstellung (38) blockiert;
- eine Antriebsvorrichtung (23) zum Bewegen des Sperrelementes (22) zwischen der Freigabestellung (41) und einer Sperrstellung (42);
- ein Elektroniksystem (26) zum Versorgen der Antriebsvorrichtung (23) mit Antriebsenergie und zum Steuern der Antriebsvorrichtung (23), wobei das Elektroniksystem (26) zur ausschließlich kontaktlosen Versorgung durch externe Energie mittels eines externen Elektronikgerätes (31) ausgebildet ist,
das Verfahren umfassend die Verfahrensschritte
+ Bereitstellen von externer Energie mittels eines externen Elektronikgerätes (31) zum Aktivieren des Schlosses (2),
+ Übertragen eines Betätigungsbefehls vom externen Elektronikgerät (31) zum Elektroniksystem (26), um das Sperrelement (22) von der Freigabestellung (41) in die Sperrstellung (42) zu überführen oder das Sperrelement (22) von der Sperrstellung (42) in die Freigabestellung (41) zu überführen.

17. Verfahren nach Anspruch 16, **dadurch gekennzeichnet, dass** der Betätigungsbefehl nur dann vom externen Elektronikgerät (31) zum Elektroniksystem (26) übertragen werden kann, wenn ein elektronischer Schlüssel des externen Elektronikgerätes (31) mit einer Freigabekennung des Elektroniksystems (26) übereinstimmt, wobei der elektronische Schlüssel am externen Elektronikgerät (31) generiert oder abgerufen wird.

18. Verfahren nach Anspruch 17, **dadurch gekennzeichnet, dass** das externe Elektronikgerät (31) zum Generieren oder Abrufen des elektronischen Schlüssels auf eine zentral verwaltete Datenbank (50) zugreift, wobei Informationen zum zu öffnenden Schloss (2) in der zentral verwalteten Datenbank (50) gespeichert sind.
